# EUROPÄISCHE PATENTANMELDUNG

(11) **EP 0 916 413 A2**
(43) Veröffentlichungstag der Anmeldung: **19.05.1999**
(21) Anmeldenummer: 98121431.5
(22) Anmeldetag: 11.11.1998
(51) Int. Cl.: B08B 3/02

(54) **Waschanlage**

(30) Priorität: 15.11.1997 DE 19750669
(71) Anmelder: Zirn, Leo, 78585 Bubsheim (DE)
(72) Erfinder: Zirn, Leo, 78585 Bubsheim (DE)
(74) Vertreter: Patentanwälte Westphal, Mussgnug & Partner

(57) **Zusammenfassung**

Waschanlage zum Reinigen von Werkstücken, insbesondere von Stanz- oder Drehteilen, mit einer Trommel (10) zur Aufnahme der Werkstücke während des Reinigens, und einer mit Düsen versehenen Sprüheinrichtung (18) zum Beaufschlagen der in der Trommel (10) aufgenommenen Werkstücke mit einem flüssigen Reinigungsmittel, mit einer Zuführeinrichtung zum vereinzelten Zuführen der Werkstücke (30) zur Trommel (10) und
einem rotierend antreibbaren, die Trommel (10) axial durchsetzenden Schneckenförderer (20) zum vereinzelten durchlaufenden Transport der Werkstücke.

## Beschreibung

Die Erfindung betrifft eine Waschanlage zum Reinigen von Werkstücken gemäß Oberbegriff des Anspruchs 1.

Derartige Waschanlagen sind ganz allgemein bekannt und im Handel erhältlich. Sie dienen zum Reinigen von Werkstücken, beispielsweise von Stanz- oder Drehteilen, die im Anschluß an den Formgebungsvorgang beispielsweise entfettet und/oder von Spänen oder anderen Rückständen befreit werden müssen. Zu diesem Zweck werden die Werkstücke in einer Waschtrommel aufgenommen und verbleiben dort während des Reinigungsvorgangs. Das flüssige Reinigungsmittel wird über Düsen einer Sprüheinrichtung zugeführt und beaufschlagt die in der Trommel aufgenommenen Werkstücke. Das Reinigungsmittel wird hierbei in der Regel unter Druck zugeführt, so daß ein sicherer Antrag von an den Werkstücken anhaftender Verschmutzung sichergestellt ist.

Obwohl sich derartige Waschanlagen vom Reinigungsergebnis her bewährt haben, weisen sie einige Nachteile auf. Da die Werkstücke beispielsweise als Schüttgut in der Trommel aufgenommen und chargenweise behandelt werden, besteht die Gefahr einer Beschädigung durch das ständige Aneinanderschlagen. Zumindest leiden die Oberflächen hinsichtlich ihres optischen Erscheinungsbildes, welches für eine Vielzahl von Anwendungen von großer Bedeutung ist. Darüber hinaus läßt in einigen Fällen die Effektivität des Reinigungsvorgangs zu wünschen übrig, insbesondere bei Teilen komplizierter Geometrie mit Hinterschneidungen oder Vertiefungen, die von dem Sprühstrahl des Reinigungsmittels nicht immer zuverlässig erfaßt werden. So werden einzelne Werkstücke häufig durch darüberliegende weitere Werkstücke verdeckt, was sich auch durch eine entsprechende Rotationsbewegung der Trommel und lange anhaltender Einwirkung von Reinigungsmittel nicht immer zuverlässig verhindern läßt.

Der vorliegenden Erfindung lag daher die Aufgabe zugrunde, eine Waschanlage der eingangs genannten Art weiterzuentwickeln, so daß die geschilderten Nachteile nicht mehr auftreten. Insbesondere sollte eine schonende und gleichzeitig effektive Reinigung von Werkstücken erreicht werden.

Gelöst wird dieses Problem mit einer Waschanlage, die die Merkmale des Anspruchs 1 aufweist.

Vorteilhafte Ausgestaltungsformen der Erfindung sind durch die Merkmale der Unteransprüche angegeben.

Die Erfindung basiert auf der Idee, die Werkstücke vereinzelt zu behandeln und den Reinigungsvorgang im Durchlauf zu gestalten. Damit ist es möglich, jedes einzelne Werkstück optimal von flüssigen und/oder festen Rückständen zu befreien, da der Reinigungsmittelstrahl vollständig auf das vorbeilaufende Werkstück ausgerichtet werden kann. Das mit dieser Anlage realisierte Durchlaufverfahren erlaubt auch einen hohen Durchsatz an Werkstücken je Zeiteinheit, so daß sich mit Hilfe der erfindungsgemäßen Waschanlage Kostenvorteile gegenüber den bisher bekannten Waschanlagen mit chargenweiser Reinigung erzielen lassen.

In der konkreten Umsetzung dieser Idee ist die Waschanlage mit einer Zuführeinrichtung versehen, mit der die Werkstücke vereinzelt der Trommel zugeführt werden. Die Trommel ist von einer Förderschnecke axial durchsetzt, die die zugeführten Werkstücke vereinzelt durch den Bereich der Trommel hindurch transportiert und an den Düsen der Sprüheinrichtung vorbeiführt.

Ein besonders einfacher Aufbau ergibt sich dann, wenn der Schneckenförderer aus einer Vielzahl von Winkelsegmenten aufgebaut ist, die um eine zentrale Achse umlaufend und axial fortschreitend angeordnet sind. Auf diese Weise läßt sich eine an sich beliebige Schneckengeometrie mit Hilfe einfach geformter Teilabschnitte aufbauen.

Besonders günstig ist es, den Übergang zweier jeweils aneinandergrenzender Winkelsegmente stufenförmig auszubilden. Die Übergänge erlauben einerseits eine weitgehend winkelunabhängige Anordnung der Trommel ausgehend von einer waagerechten Position bis hin zu einer beinahe senkrechten Anordnung, da die Werkstücke von den so gebildeten Stufen oder Absätzen mitgenommen werden und am Zurücklaufen innerhalb der Förderstrecke gehindert sind. Auch verändern die Werkstücke während des Transports permanent ihre Winkellage durch Überrollen einzelner Stufen, so daß der Sprühstrahl das Werkstück von allein Seiten erfaßt und damit auch Vertiefungen oder Hinterschneidungen zuverlässig erreicht.

Besonders einfach läßt sich der Schneckenförderer durch Winkelsegmente aufbauen, die als ebene Platten gestaltet sind. Diese Platten können besonders einfach aus größeren Tafeln geschnitten werden und benötigen keine zusätzliche Formgebung. Die Ideallinie der Schneckengeometrie wird somit durch ebene Stufen angenähert nachgebildet, wobei sich von selbst die gewünschten Übergänge einstellen.

Im Sinne eines geometrisch einfachen und damit kostengünstig herzustellenden Aufbaus ist auch die Ausbildung der Trommel in Form eines regelmäßigen Vielecks, insbesondere eines Sechsecks, zu betrachten.

Bevorzugt wird die Trommel durch axial durchgehende Tragstäbe gebildet, die die Winkelsegmente aufnehmen. Hierzu können die Tragstäbe axial durchgehende Haltenuten aufweisen, so daß die Winkelsegmente einfach nacheinander zur Bildung des Schneckenförderers eingeschoben werden.

Zum Abschluß der Trommel in Umfangsrichtung sind bevorzugt zwischen zwei benachbarten Tragstäben jeweils Lochwände angebracht. Diese können ebenfalls in Haltenuten eingeschoben sein, so daß sich die Trommel insgesamt ohne Probleme durch Zusammenstecken und Fixieren zusammensetzen läßt.

Stirnseitig können die Tragstäbe jeweils durch Lagerringe fixiert sein, die der Trommel insgesamt eine hohe mechanische Stabilität verleihen.

Die Anordnung der Trommel erfolgt bevorzugt schräg geneigt, beispielsweise in einem Winkel zwischen 30° und 60° gegenüber der Horizontalen. Somit kann die Trommel in ihrem unteren Bereich in ein Flüssigkeitsbad mit Reinigungsmittel eingetaucht sein, so daß die zugeführten Werkstücke zunächst im Reinigungsbad vollständig geflutet und im weiteren Verlauf durch den Transport des Schneckenförderers aus dem Bad heraus einen Bereich der Trommel durchlaufen, in welchem das Reinigungsmittel über Düsen unter Druck ausgespritzt wird. Dadurch ergibt sich eine besonders intensive und wirksame Reinigung des Werkstücks auch an kritischen Stellen wie beispielsweise den eingangs beschriebenen Hinterschneidungen oder Vertiefungen.

Ein besonders kompakter Aufbau der Waschanlage ergibt sich, wenn die Sprüheinrichtung als Düsenrohr ausgebildet und konzentrisch zur Rotationsachse innerhalb der Trommel angeordnet ist. Darüber hinaus wird auf diese Weise sichergestellt, daß die Werkstücke in geringem Abstand an den Düsen vorbeigeführt werden, so daß die Reinigungswirkung optimal ist.

Bevorzugt sind die Düsen lediglich in einem axialen Teilabschnitt des Düsenrohrs angebracht, nämlich demjenigen, der sich oberhalb des Flüssigkeitsbads befindet. Damit wird Reinigungsmittel nur in demjenigen Bereich ausgespritzt, welcher oberhalb des Flüssigkeitsniveaus liegt.

Zum Antrieb der Trommel hat sich besonders ein Reibrollenantrieb bewährt, der vorzugsweise auf einen der beiden Lagerringe unmittelbar einwirkt. Diese Art des Antriebs hat weitere Vorteile im Zusammenhang mit der bevorzugten Möglichkeit, die Trommel auswechselbar, und insbesondere auf den Reibrollenantrieb lose auflegbar zu gestalten. Damit können einzelne Trommeln leicht ausgetauscht werden, um beispielsweise eine optimale Anpassung an unterschiedliche Werkstücke zu ermöglichen. So ist es möglich, innerhalb kürzerster Zeit die Umstellung auf Werkstücklose mit Werkstücken unterschiedlichster Geometrie vorzunehmen. Die Rüstzeiten der Waschanlage lassen sich damit erheblich reduzieren.

Der Reibrollenantrieb ist bevorzugt so konzipiert, daß er eine rasche Voreinstellung der gewünschten Drehzahl der Trommel zuläßt, wobei sich ein Drehzahlbereich zwischen 7 und 30 Umdrehungen je Minute als optimal erwiesen hat.

Bevorzugt sind die Trommel und der Schneckenförderer aus einem abriebfesten Kunststoff gefertigt, so daß die Werkstücke beim Durchlauf keine Beschädigung nehmen können. Die Härte des Kunststoffs ist in Abhängigkeit des Werkstoffs der Werkstücke so gewählt, daß eine Beschädigung der Oberfläche auch beim Umwerfen in eine andere Position absolut sicher vermieden ist.

Bevorzugt sind zwei oder mehrere solcher Trommeln hintereinander angeordnet und über Einrichtungen zur Übergabe der Werkstücke miteinander verbunden. Damit kann eine wiederholte und hintereinander ablaufende Behandlung durch Fluten im Flüssigkeitsbad und anschließendes Besprühen mit Reinigungsmittel realisiert werden.

Die Übergabe von einer Trommel zur nächsten kann besonders einfach über Teilerutschen realisiert sein, so daß keine aktiv angetriebenen Übergabeeinrichtungen von Nöten sind.

Bevorzugt sind den jeweiligen Trommeln eigene, getrennte Flüssigkeitsbäder zugeordnet, so daß beispielsweise unterschiedlich wirkende Reinigungs- oder auch nachgeordnete Spülmittel einsetzbar sind.

In vielen Fällen ist es von Vorteil, wenn in der Waschanlage eine den Trommeln nachgeordnete Trocknungseinrichtung vorgesehen ist. Damit können die Werkstücke, die die Waschanlage verlassen, unmittelbar einer weiteren Verwendung zugeführt werden.

Bevorzugt ist die Waschanlage von einem sämtliche Bauteile aufnehmenden Trägerrahmen gehalten. Die Waschanlage stellt damit ein selbständiges Modull dar, das besonders einfach in eine Teilefertigung integrierbar ist. Gegebenenfalls ist der Trägerrahmen verfahrbar gestaltet, so daß der flexible Einsatz an unterschiedlichen und wechselnden Stellen möglich ist.

Die Erfindung wird nachstehend nähern anhand des in den Figuren schematisch dargestellten Ausführungsbeispiels erläutert. Es zeigen:
- Fig. 1: Waschanlage in Seitenansicht, teilweise geschnitten,
- Fig. 2: Waschanlage gemäß Fig. 1 in Stirnansicht und
- Fig. 3: Trommel mit Schneckenförderer.

Der grundsätzliche Aufbau der Anlage ergibt sich insbesondere aus den Figuren 1 und 2.

Kernstück der Waschanlage stellen Trommeln 10 dar, die Schneckenförderer 20 aufweisen. Diese dienen dazu, in der nachstehend noch näher beschriebenen Art und Weise Werkstücke einzeln zu transportieren und während des Durchlaufs permanent umzuwerfen.

Die Trommeln 10 sind gegenüber der Horizontalen schräg geneigt und in Förderrichtung ansteigend gelagert. Sie tauchen mit Ihren unteren Enden in ein nicht näher dargestelltes Flüssigkeitsbad ein, das in jeweils zugeordneten Flüssigkeitsbehältern 50 eingebracht ist.

Die Trommeln 10 werden rotierend angetrieben, wobei die Drehzahl vorwählbar zwischen 7 und 30 Umdrehungen pro Minute vorgebbar ist. Der Antrieb erfolgt über einen Antriebsmotor 60, der eine zentrale und für sämtliche Trommeln 10 gemeinsame Antriebswelle 62 antreibt. Von der Antriebswelle 62 werden über Antriebsketten 64 Reibrollen 66 in Rotation versetzt, auf die die Trommeln 10 unmittelbar aufgesetzt sind.

Im Drehzentrum der Trommeln 10 sind Düsenrohre 18 angebracht, durch die Reinigungsmittel mit einem Druck von ca. 3 bis 20 bar ausgepreßt wird. Die Düsen sind derart ausgerichtet, daß sie einen gefächerten Sprühstrahl auf den darunterliegenden Bereich des Schneckenförderers erzeugen. Die Düsen sind hierbei lediglich in dem Axialabschnitt des Düsenrohrs 18 vorgesehen, der sich außerhalb des Flüssigkeitsbads befindet. Dies ist in der Regel ein Axialabschnitt, der ca. 2/3 der gesamten axialen Erstreckung des Düsenrohrs 18 darstellt.

Die Reinigungsflüssigkeit wird über Förderpumpen 52 in nicht näher dargestellter Art und Weise aus dem Flüssigkeitsbad zugeführt, wobei Füllstandsfühler 54 den Pegel überwachen. Weiterhin sind Heizelemente 56 vorhanden, die über jeweils zugeordnete Temperaturregelungen die gewünschte Temperatur einstellen und halten.

Die getrennte Zuordnung der Flüssigkeitsbehälter 50 zu den jeweiligen Trommeln 10 erlaubt es, unterschiedliche Reinigungsmedien bereitzustellen und zu konditionieren, beispielsweise auch einen Spülvorgang mit enthärtetem Wasser vorzusehen.

Die zu reinigenden Werkstücke werden über eine Zuführeinrichtung in Form eines Förderbandes 30 vereinzelt zugeführt und zunächst auf eine erste Teilerutsche 32 übergeben. Von dort gleiten sie nacheinander und weiterhin vereinzelt infolge der Schwerkraft in das Flüssigkeitsbad und gelangen in den Eintrittsbereich der ersten Trommel 10. Der Schneckenförderer 20 transportiert die Werkstücke axial durch die Trommel 10 nach oben, wobei sie zunächst aus dem Flüssigkeitsbad heraus transportiert und unterhalb des Düsenrohrs 18 entlangeführt werden. Die spezielle Form des Schneckenförderers 20 sorgt in der nachstehend näher beschriebenen Art und Weise dafür, daß die Werkstücke permanent umgeworfen werden und damit ihre Relativlage in Bezug auf das Düsenrohr 18 ändern. Somit ist sichergestellt, daß das ausgespritzte Reinigungsmittel sämtliche Bereiche des jeweiligen Werkstücks erfaßt.

Nach dem Durchlaufen der Trommel 10 fallen die Werkstücke auf die nächste Teilerutsche 32 und gleiten in das darauffolgende Flüssigkeitsbad. Wiederum werden sie durch die nächste Trommel 20 hindurch transportiert und dabei vereinzelt gereinigt. Eine weitere Teilerutsche 32 führt die Werkstücke nunmehr der letzten Trommel 10 zu, in der die nunmehr gereinigten und entfetteten Werkstücke gespült und somit von Reinigungsmittel vollständig befreit werden.

Die letzte Teilerutsche 32 übergibt die Werkstücke auf ein Trocknungsband 40, das als umlaufender Drahtgurt ausgeführt ist. Über ein Gebläse 42 wird Luft auf die Werkstücke geblasen, so daß diese vollständig trocknen. Zur Optimierung des Trocknungsvorgangs wird in der Regel Heißluft ausgeblasen. Die Temperatur der Luft kann auf Werte bis zu 700° C eingestellt werden, um den Trocknungsvorgang zu beschleunigen. Die Temperatur richtet sich im wesentlichen nach dem Werkstoff der zu trocknenden Teile.

Die gereinigten und getrockneten Werkstücke können am Ende des Trocknungsbandes 40 an ein weiteres, hier nicht dargestelltes Transportband übergeben oder in sonstiger Weise entnommen werden.

Sämtliche Bauteile der Waschanlage sind von einem Maschinengestell 70 aufgenommen, das mit Transportrollen 72 versehen ist. Damit läßt sich die Waschanlage an unterschiedlichen Einsatzorten bei Bedarf positionieren. Ein Schaltschrank 80 enthält sämtliche Steuerungs- und Regelungsmittel, um die jeweils spezifischen Verfahrensparameter vorwählen zu können.

Ein Gehäuse 74 umschließt die Flüssigkeitsbehälter 50 und den Bereich der Trommeln 10, wobei klappbare Schutzhauben 76 die Zugänglichkeit zu den Trommeln 10 ermöglichen. Während des Betriebs ist eine Beobachtung durch Sichtfenster 78 hindurch gegeben.

In Fig. 3 ist schließlich der prinzipielle Aufbau der Trommeln 10 dargestellt.

Die Trommel 10 besitzt im senkreten Axialschnitt eine sechseckige Grundform, wobei die Kanten durch Tragstäbe 12 gebildet sind. Die Tragstäbe 12 nehmen (hier nicht näher dargestellt) Winkelsegmente 22 auf, die umlaufend und axial fortschreitend angeordnet sind. Somit ist eine wendelförmige Schnecke aufgebaut, die als Schneckenförderer 20 für den Transport der Werkstücke sorgt. Zwischen jeweils zwei benachbarten Tragstäben 12 sind hier nicht näher dargestellte, ebene Lochwände angeordnet, die einerseits ein Herausfallen der Werkstücke verhindern, andererseits einen ausreichenden Flüssigkeitsaustausch zum Inneren der Trommel 10 hin ermöglichen.

Die Winkelsegmente 22 sind derart angeordnet, daß jeweils zwischen zwei benachbarten Winkelsegmenten 22 stufenförmige Übergangsbereiche 24 entstehen. Diese sorgen dafür, daß die Werkstücke infolge der Rotation der Trommel 10 zunächst im Übergangsbereich 24 aufgenommen und im weiteren Verlauf umgeworfen werden. Dies führt zu der gewünschten permanenten Lageänderung der Werkstücke, damit diese von allen Seiten mit Reinigungsmittel beaufschlagt werden.

Im vorliegenden Ausführungsbeispiel ist somit die Förderschnecke 20 mit der Trommel 10 fest verbunden. Dies ermöglicht den Antrieb des Schneckenförderers 20 über die außen an der Trommel 10 angreifenden Reibrollen 66. Gegenüber der ebenfalls möglichen Alternative einer feststehenden Trommel mit darin rotierend angetriebenem Schneckenförderer hat die dargestellte Konzeption den Vorteil eines besonders einfachen Aufbaus. Darüber hinaus ist es möglich, die Trommeln 10 auszutauschen und dadurch eine optimale Abstimmung der Steigung der Schnecke auf die Geometrie der zu reinigenden Werkstücke vorzunehmen.

### Bezugszeichenliste

- 10: Trommel
- 12: Tragstab
- 18: Düsenrohr
- 20: Schneckenförderer
- 22: Winkelsegment
- 24: Übergangsstufe
- 30: Förderband
- 32: Teilerutsche
- 40: Trocknungsband
- 42: Gebläse
- 50: Flüssigkeitsbehäter
- 52: Förderpumpe
- 54: Füllstandsfühler
- 56: Heizelement
- 58: Temperaturregelung
- 60: Antriebsmotor
- 62: Antriebswelle
- 64: Antriebskette
- 66: Reibrolle
- 70: Maschinengestell
- 72: Transportrolle
- 74: Gehäuse
- 76: Schutzhaube
- 78: Sichtfenster
- 80: Schaltschrank
- 106:

## Patentansprüche

1. Waschanlage zum Reinigen von Werkstücken, insbesondere von Stanz- oder Drehteilen, mit
- einer Trommel (10) zur Aufnahme der Werkstücke während des Reinigens, und
- einer mit Düsen versehenen Sprüheinrichtung (18) zum Beaufschlagen der in der Trommel (10) aufgenommenen Werkstücke mit einem flüssigen Reinigungsmittel,
gekennzeichnet durch
- eine Zuführeinrichtung zum vereinzelten Zuführen der Werkstücke (30) zur Trommel (10) und
- einem rotierend antreibbaren, die Trommel (10) axial durchsetzenden Schneckenförderer (20) zum vereinzelten durchlaufenden Transport der Werkstücke.

2. Waschanlage nach Anspruch 1, dadurch gekennzeichnet, daß der Schneckenförderer (20) aus einer Vielzahl von Winkelsegmenten (22) aufgebaut ist, die um eine zentrale Achse umlaufend und axial fortschreitend angeordnet sind.

3. Waschanlage nach Anspruch 2, dadurch gekennzeichnet, daß der Übergang (24) jeweils zweier aneinandergrenzender Winkelsegmente (22) stufenförmig ausgebildet ist.

4. Waschanlage nach Anspruch 2 oder 3, dadurch gekennzeichnet, daß die Winkelsegmente (22) als ebene Platten ausgebildet sind.

5. Waschanlage nach einem der vorstehenden Ansprüche, dadurch gekennzeichnet, daß die Trommel (10) im senkrechten Axialschnitt die Form eines regelmäßigen Vielecks, vorzugsweise Sechsecks aufweist.

6. Waschanlage nach Anspruch 5, dadurch gekennzeichnet, daß die Ecken durch Tragstäbe (12) gebildet sind, die die Winkelsegmente (22) vorzugsweise in axial durchgehenden Haltenuten aufnehmen.

7. Waschanlage nach Anspruch 6, dadurch gekennzeichnet, daß jeweils zwischen zwei benachbarten Tragstäben (12) Lochwände angeordnet sind.

8. Waschanlage nach Anspruch 6 oder 7, gekennzeichnet durch Lagerringe, die die Tragstäbe (12) jeweils stirnseitig aufnehmen.

9. Waschanlage nach einem der vorstehenden Ansprüche, dadurch gekennzeichnet, daß die Trommel (10) gegenüber der Horizontalen schräg geneigt und in Förderrichtung ansteigend gelagert und teilweise in ein Flüssigkeitsbad eingetaucht ist.

10. Waschanlage nache einem der vorstehenden Ansprüche, dadurch gekennzeichnet, daß die Sprüheinrichtung als Düsenrohr (18) ausgebildet und konzentrisch zur zentralen Achse (Rotationsachse) der Trommel (10) angeordnet ist.

11. Waschanlage nach Anspruch 10, dadurch gekennzeichnet, daß die Düsen lediglich an einem axialen Teilabschnitt des Düsenrohrs (18) angebracht sind.

12. Waschanlage nah einem der vorstehenden Ansprüche, dadurch gekennzeichnet, daß die Trommel (10) über einen Reibrollenantrieb (60-66), der vorzugsweise auf wenigstens einen Lagerring einwirkt, antreibbar ist.

13. Waschanlage nach Anspruch 12, dadurch gekennzeichnet, daß die Trommel (10) auswechselbar, vorzugsweise auf die Reibrollen (66) lose auflegbar ist.

14. Waschanlage nach einem der vorstehenden Ansprüche, dadurch gekennzeichnet, daß die Trommel (10) mit einer einstellbaren Drehzahl im Bereich zwischen 7 und 30 1/min antreibbar ist.

15. Waschanlage nach einem der vorstehenden Ansprüche, dadurch gekennzeichnet, daß die Trommel (10) und der Schneckenförderer (20) aus einem abriebfesten Kunststoff gefertigt sind.

16. Waschanlage nach einem der vorstehenden Ansprüche, dadurch gekennzeichnet, daß zwei oder mehrere mit Schneckenförderern (20) versehene Trommeln (10) hintereinander angeordnet und über Einrichtung zur Übergabe der Werkstücke, vorzugsweise über Teilerutschen (32) miteinander verbunden sind.

17. Waschanlage nach Anspruch 16, dadurch gekennzeichnet, daß mehrere, voneinander getrennte Flüssigkeitsbäder vorgesehen sind, die vorzugsweise je einer Trommel (10) zugeordnet sind.

18. Waschanlage nach einem der vorstehenden Ansprüche, gekennzeichnet durch eine Einrichtung (40, 42) zum Trocknen oder Handling der Werkstücke.

19. Waschanlage nach einem der vorstehenden Ansprüche, gekennzeichnet durch ein sämtliche Bauteile aufnehmendes, vorzugsweise fahrbares Maschinengestell (70).
